# EUROPÄISCHE PATENTSCHRIFT

(11) **EP 3 613 906 B1**
(45) Veröffentlichungstag und Bekanntmachung des Hinweises auf die Patenterteilung: **21.06.2023**
(21) Anmeldenummer: 19184738.3
(22) Anmeldetag: 05.07.2019
(51) Int. Cl.: E02F 5/10, E02F 3/96

(54) **ROHR- UND/ODER KABELPFLUGSYSTEM UND VERFAHREN**
TUBE AND/OR CABLE PLOUGH SYSTEM AND METHOD
SYSTÈME DE CHARRUE DE TUYAU ET / OU DE CÂBLE ET PROCÉDÉ

(30) Priorität: 14.08.2018 DE 102018119760; 14.08.2018 DE 102018119763
(43) Veröffentlichungstag der Anmeldung: 26.02.2020
(73) Patentinhaber: Frank Föckersperger GmbH, 91086 Aurachtal-Münchaurach (DE)
(72) Erfinder: MAIER, Roland, 91085 Weisendorf-Buch (DE); KRESS, Armin, 91086 Aurachtal (DE)
(74) Vertreter: Schlögl, Markus

(56) Entgegenhaltungen:
- DE-A1- 1 665 160
- DE-U1-202010 008 445
- DE-U1-202016 101 871
- DE-U1-202016 106 622
- US-A1- 2009 010 716

## Beschreibung

Die Erfindung betrifft ein Rohr- und/oder Kabelpflugsystem zum parallelen Einbringen von zwei oder mehreren, vorzugsweise von drei, Leitungen, insbesondere Rohren oder Kabeln, in den Untergrund und ein Verfahren zum parallelen Einbringen von zwei oder mehreren, vorzugsweise von drei, Leitungen, insbesondere Rohren oder Kabeln, in den Untergrund mit einem Rohr- und/oder Kabelpflugsystem.

Beim Einbringen von Leitungen, insbesondere bei bestimmten Arten von Leitungen wie Rohren oder Kabeln, in den Untergrund besteht die Anforderung, diese parallel in den Untergrund einzubringen, insbesondere bei Wasser- und Abwasserleitungen, Strom- und Gasleitungen oder Strom- und Wasserleitungen oder Erdkabeln oder Schutzrohren. Insbesondere besteht auch die Anforderung, dass die Höhenlage der Leitungen im Untergrund konstant gehalten wird.

Ein Kabelpflug ist beispielsweise bekannt aus EP 2 256 255 A1, allerdings weist der Kabelpflug keine Mittel zum Halten der Höhenlage des Kabelpflugs im Untergrund auf. Aus DE 28 37 031 A1 ist ein Dränleger bekannt, der ebenfalls keine Mittel zum Halten der Höhenlage des Kabelpflugs im Untergrund aufweist, welches eine nach unten gerichtete Bewegung und/oder ein Nach-Unten-Kippen des Kabelpflugs während des Verlegeprozesses unterbindet. Ferner wird verwiesen auf DE 20 2016 106 622 U1, DE 20 2016 101 871 U1, DE 6 65 160 A1, DE 20 2010 008 445 U1 sowie US 2009/010716 A1.

Es ist daher Aufgabe der Erfindung, ein neues Rohr- und/oder Kabelpflugsystem und eine neues Verfahren anzugeben, insbesondere ein Rohr- und/oder Kabelpflugsystem und ein Verfahren, mit dem zwei oder mehrere, insbesondere drei Leitungen parallel und mit konstanter Höhenlage, und insbesondere konstantem Abstand zueinander, in den Untergrund bzw. Erdboden einbringbar sind.

Diese Aufgabe wird hinsichtlich des Rohr- und /oder Kabelpflugsystems durch die Merkmale des Anspruchs 1 und hinsichtlich des Verfahrens durch die Merkmale des Anspruchs 14 gelöst. Vorteilhafte Ausgestaltungen und Weiterbildungen sind in den jeweils abhängigen Ansprüchen angegeben.

Das erfindungsgemäße Rohr- und/oder Kabelpflugsystem weist einen Kabelpflug und ein oder mehrere, vorzugsweise zwei, Zugfahrzeuge, zum Ziehen des Kabelpflugs durch den Untergrund entlang einer vorgesehenen Fahrtrichtung auf.

Der Kabelpflug umfasst zwei oder mehrere, vorzugsweise drei, Verlegeeinheiten, insbesondere eine der Anzahl der Leitungen entsprechende Anzahl an Verlegeeinheiten.

Jede Verlegeeinheit umfasst ein zum Eingriff in den Untergrund geeignetes Schwert zur Bildung einer Erdrinne und eine Leitungsführung zum Einlegen der Leitung in die durch das Schwert gebildete oder bildbare Erdrinne.

Das erfindungsgemäße Rohr- und/oder Kabelpflugsystem ist dadurch gekennzeichnet, dass eine Abstützung gegen den Untergrund ausschließlich mittels des Kabelpflugs selbst vorgesehen ist, wobei der Kabelpflug einen im Untergrund geführten oder führbaren Steuerpiloten aufweist, wobei der Steuerpilot in der vorgesehenen Fahrtrichtung vor den Verlegeeinheiten angeordnet ist, und wobei der Steuerpilot dazu ausgebildet ist, die Höhenlage des Kabelpflugs beim Ziehen des Kabelpflugs durch das eine oder die mehreren Zugfahrzeuge im Untergrund auf einem vorgesehenen, insbesondere konstanten, Niveau zu halten.

Bevorzugt ist der Kabelpflug eine freistehende Einheit und/oder von dem oder den Zugfahrzeugen beabstandet.

Besonders bevorzugt weist der Kabelpflug kein eigenes Fahrwerk auf oder ist mit keinem angrenzenden Fahrwerk verbunden.

Es kann vorgesehen sein, dass die Abstützung gegen den Untergrund mittels des horizontalen Schwerts und/oder des Steuerpiloten vorgesehen ist.

Die Vorteile der Erfindung liegen insbesondere darin, dass in einem einzigen Arbeitsschritt alle Leitungen, beispielsweise alle drei vorgesehenen Leitungen, parallel in den Untergrund bzw. Erdboden eingebracht werden können. Der Abstand der Leitungen ergibt sich hierbei aus der Anordnung der Verlegeeinheiten zueinander, er bleibt während des Einpflügens konstant. Somit ist ein konstanter Abstand der auf diese Weise verlegten Leitungen gewährleistet.

Ferner besteht ein wesentlicher Vorteil des erfindungsgemäßen Rohr- und/oder Kabelpflugsystems darin, dass kein Fahrgestell vor dem Kabelpflug angeordnet ist, welches im Bereich der zu verlegenden Leitungen dem Kabelpflug vorausfährt. Ein solches Fahrgestell würde Druck auf den Boden ausüben und diesen somit beschädigen. Die Bodenoberfläche bleibt somit während des gesamten Verlegeprozesses mit dem erfindungsgemäßen Rohr- und/oder Kabelpflugsystem unbeschädigt.

Das Weiteren liegt ein wesentlicher Vorteil der Erfindung darin, dass durch den Steuerpiloten eine unerwünschte Höhenveränderung des Kabelpflugs, beispielsweise ein Abkippen in den Untergrund mit der Folge immer größer werdenden Verlegetiefen, verhindert wird. Der Steuerpilot sorgt dafür, dass der Kabelpflug beim Einpflügen der Leitungen auf einem vorgesehenen, insbesondere konstanten Niveau verbleibt. Dadurch wird sichergestellt, dass die einzupflügenden Leitungen in vorgesehener, vorzugsweise konstanter Tiefe verlegt werden.

Bei den Zugfahrzeugen handelt es sich insbesondere um, vorzugsweise geländegängige, Fahrzeuge, welche Seilwindenvorrichtungen zum Ziehen des Kabelpflugs aufweisen. Die Zugfahrzeuge weisen ferner bevorzugt jeweils ein Abstützschild auf.

Besonders bevorzugt ist der Steuerpilot schlittenartig oder kufenartig ausgebildet.

Gemäß einer Weiterbildung der Erfindung ist vorgesehen, dass der Steuerpilot, insbesondere an seiner Unterseite, eine Abstützfläche gegen den Untergrund aufweist, wobei die Abstützfläche eine nach unten gerichtete Bewegung und/oder ein Nach-Unten-Kippen und/oder ein Nach-Vorne-Kippen des Kabelpflugs beim Ziehen des Kabelpflugs durch den Untergrund vermeidet.

Bevorzugt liegt der Steuerpilot mit der Abstützfläche auf dem Boden eines Leitgrabens und/oder einer Startgrube auf, und/oder gleitet mit der Abstützfläche über den Boden eines Leitgrabens und/oder einer Startgrube.

Bevorzugt ist der Steuerpilot in der vorgesehenen Fahrtrichtung vor den Verlegeeinheiten auf Höhe der Schwerter der Verlegeeinheiten angeordnet.

Gemäß einer Weiterbildung der Erfindung weist das Rohr- und/oder Kabelpflugsystem eine Auflageplatte auf, wobei die Auflageplatte am Steuerpiloten angeordnet ist, und wobei die Auflageplatte an ihrer Unterseite eine Auflagefläche aufweist, die zur Auflage auf der Bodenoberfläche, insbesondere seitlich einer Startgrube und/oder eines Leitgrabens vorgesehen ist.

Vorzugsweist ist die Auflageplatte an einer Verbindungsfläche des Steuerpiloten angebracht, wobei die Verbindungsfläche insbesondere im vorderen Bereich der Oberseite des Steuerpiloten vorgesehen ist.

Bevorzugt ist die Auflageplatte dazu vorgesehen und/oder ausgebildet, ein seitliches Wegkippen des Steuerpiloten und/oder des Kabelpflugs bei ungleichmäßigem Ziehen durch das oder die Zugfahrzeuge zu vermeiden. Ferner hält die Auflageplatte insbesondere das Höhenniveau des Kabelpflugs.

An der Oberseite der Auflageplatte kann ein Bügel vorgesehen sein, wobei der Bügel insbesondere zur Stabilisierung der Auflageplatte vorgesehen ist.

Es kann vorgesehen sein, dass die Höhendifferenz zwischen der Auflagefläche der Auflageplatte und der Abstützfläche des Steuerpiloten die Grabentiefe der Startgrube und/oder des Leitgrabens definiert und/oder der Grabentiefe der Startgrube und/oder des Leitgrabens entspricht.

Die Verlegeeinheiten können in einer vorgesehenen Fahrtrichtung nebeneinander und/oder in einer vorgesehenen Fahrtrichtung auf selber Höhe vorgesehen sein. Benachbarte Verlegeeinheiten können auch in einer vorgesehenen Fahrtrichtung zumindest abschnittsweise hintereinander und/oder entlang der vorgesehenen Fahrtrichtung versetzt zueinander vorgesehen sein.

Bevorzugt sind drei Verlegeeinheiten zum Einbringen von drei Leitungen in den Untergrund vorgesehen, wobei die Verlegeeinheiten nebeneinander angeordnet sind, wobei die mittlere Verlegeeinheit in der vorgesehenen Fahrtrichtung zumindest abschnittsweise vor den beiden äußeren Verlegeeinheiten angeordnet ist.

Besonders bevorzugt ist der Steuerpilot in der vorgesehenen Fahrtrichtung vor der mittleren Verlegeeinheit angeordnet.

Gemäß einer Ausführungsvariante der Erfindung ist der Steuerpilot mittels wenigstens einer Führung, vorzugweise einer Parallelführung, mit der mittleren Verlegeeinheit verbunden, wobei die wenigstens eine Führung vorzugsweise gelenkig an dem Steuerpiloten und/oder der mittleren Verlegeeinheit angebracht ist.

Gemäß einer Weiterbildung weist der Steuerpilot einen Tiefenbegrenzer auf, wobei der Tiefenbegrenzer zur Einstellung einer vorgesehenen Höhenlage des Steuerpiloten, insbesondere in Relation zu den Verlegeeinheiten, vorgesehen ist.

Es kann vorgesehen sein, dass der Tiefenbegrenzer einen Hydraulikzylinder zur Anpassung der Höhenlage des Steuerpiloten aufweist, wobei der Tiefenbegrenzer insbesondere gelenkig an den Steuerpiloten und/oder die mittlere Verlegeeinheit angebracht ist.

Gemäß einer Ausführungsvariante der Erfindung umfasst das Rohr- und/oder Kabelpflugsystem wenigstens ein, vorzugsweise zwei oder drei, Zugmittel, insbesondere Stahlseile, wobei der Kabelpflug wenigstens ein Verbindungsmittel zur Verbindung mit jedem vorgesehenen Zugmittel aufweist, wobei der Kabelpflug mittels des oder der Zugmittel durch das oder die Zugfahrzeuge ziehbar ist oder gezogen wird.

Bevorzugt ist das Verbindungsmittel an der mittleren Verlegeeinheit vorgesehen, insbesondere im oberen Bereich des Schwerts der mittleren Verlegeeinheit, und/oder am Tiefenbegrenzer. Der Zugpunkt, an welchem der Kabelpflug durch die Zugfahrzeuge gezogen wird, ist damit mittig am Kabelpflug angeordnet. Es kann vorgesehen sein, dass das Verbindungsmittel und damit der Zugpunkt, vorzugsweise knapp, oberhalb der Schwertbiegung des Schwerts der mittleren Verlegeeinheit vorgesehen ist.

Ferner kann vorgesehen sein, dass eine der Anzahl der Verlegeeinheiten entsprechende Anzahl an Verbindungsmitteln vorgesehen ist, wobei an jeder Verlegeeinheit ein Verbindungsmittel vorgesehen ist, wobei die Verbindungsmittel insbesondere jeweils im oberen Bereich der Schwerter angeordnet sind.

Besonders bevorzugt sind drei Verlegeeinheiten vorgesehen, wobei ein Verbindungsmittel am Tiefenbegrenzer, welcher an der mittleren Verlegeeinheit vorgesehen ist, angeordnet ist und die beiden weiteren Verbindungsmittel jeweils im oberen Bereich der Schwerter der beiden äußeren Verlegeeinheiten angeordnet sind.

Gemäß einer Weiterbildung der Erfindung kann vorgesehen sein, dass jede Leitungsführung über eine mechanische Verbindung mit dem zugehörigen Schwert der Verlegeeinheit verbunden ist, wobei die Leitungsführung als Verlegeschacht ausgebildet ist, wobei der Verlegeschacht einen Einlauftrichter aufweist. Vorzugsweise ist eine Öffnung des Einlauftrichters in Richtung der vorgesehenen Fahrtrichtung orientiert.

Gemäß einer besonders bevorzugten Ausbildungsvariante der Erfindung ist vorgesehen, dass der Kabelpflug eine horizontale Messerplatte zur, insbesondere starren, Verbindung der Verlegeeinheiten untereinander aufweist.

Ein Vorteil der horizontalen Messerplatte besteht insbesondere darin, dass diese die Verlegeeinheiten untereinander stabilisiert, so dass eine äußerst präzise Verlegung der Leitungen mit kleinstmöglicher Toleranz ermöglicht wird. Zusätzlich wird durch die Messerplatte die Eindringtiefe des Kabelpflugs in den Untergrund minimiert. An der Erdoberfläche findet somit keine Bodenverdichtung statt. Die Leitungen werden durch den erfindungsgemäß ausgebildeten Kabelpflug in einem festgelegten Abstand zueinander und in einer festgelegten Tiefe verlegt.

Es kann vorgesehen sein, dass die Verlegeeinheiten auf der Oberseite der horizontalen Messerplatte angebracht, insbesondere angeschweißt und/oder durch mechanische Verbindungselemente angebracht, sind.

Ferner kann vorgesehen sein, dass die horizontale Messerplatte einen rechteckigen Abschnitt und einen tannenbaumartigen Abschnitt aufweist, wobei der tannenbaumartige Abschnitt in der vorgesehenen Fahrtrichtung vor dem rechteckigen Abschnitt vorgesehen ist, und/oder wobei der tannenbaumartige Abschnitt in der vorgesehenen Fahrtrichtung spitz zuläuft, wobei die Außenkanten des tannenbaumartigen Abschnitts eine Schneidkante aufweisen und/oder ausbilden.

Gemäß einer Weiterbildung der Erfindung weist das Rohr- und/oder Kabelpflugsystem mindestens eine Grabenbildungseinheit, insbesondere eine Grabenfräse und/oder einen Bagger, zur Erzeugung einer Startgrube und/oder eines Leitgrabens für den Kabelpflug auf.

Gemäß einer bevorzugten Ausführungsvariante der Erfindung ist vorgesehen, dass das Rohr- und/oder Kabelpflugsystem vertikale und/oder horizontale Vorschneidmesser zum Zerschneiden des Bodens aufweist, wobei die Vorschneidmesser am oder im Bereich des Steuerpiloten und/oder am oder im Bereich des Kabelpflugs angeordnet sind.

In einer bevorzugten Ausführungsvariante zerschneiden die Vorschneidmesser beim Ziehen des Kabelpflugs durch den Untergrund den Boden seitlich der Startgrube und/oder des Leitgrabens, um den Boden zu lockern und/oder um den Boden derart zu zerkleinern, dass Füllmaterial für die Startgrube und/oder den Leitgraben gebildet wird, welches nach dem Einpflügen der Leitungen zum Füllen des Grabens verwendet wird oder werden kann. Der wesentliche Vorteil von derart zerkleinertem Boden als Füllmaterial liegt darin, dass dieser nach dem Pflügen die Startgrube und/oder den Leitgraben und/oder die gebildeten Erdrinne verfüllt, ohne dass Hohlräume um die Leitungen herum entstehen, die beispielsweise hinsichtlich des Wärmeabtransports bei verlegten Stromleitungen von Nachteil wären.

Bevorzugt sind vertikale Vorschneidmesser an der Auflageplatte des Steuerpiloten und/oder an seitlichen Flügeln am Steuerpiloten angeordnet. Insbesondere ist vorgesehen, dass die vertikalen Vorschneidmesser nach unten aus der Auflagefläche des Auflageplatte und/ nach unten aus den Flügeln hervorstehen. Besonders bevorzugt sind die vertikalen Vorschneidmesser entgegen der vorgesehenen Fahrtrichtung zueinander und/oder nach außen versetzt an der Auflageplatte und/oder an den Flügeln angeordnet.

Ferner können horizontale Vorschneidmesser am Kabelpflug und/oder am Steuerpiloten und/oder an seitlichen Flügeln am Steuerpilot und/oder an der oder den Führungen, insbesondere der Parallelführung, angeordnet sein. Bevorzugt sind mehrere übereinander angeordnete und/oder entgegen der vorgesehenen Fahrtrichtung zueinander versetzt angeordnete horizontale Vorschneidmesser vorgesehen.

Gemäß einer Ausführungsvariante der Erfindung kann vorgesehen sein, dass das Rohr- und/oder Kabelpflugsystem eine Stützplatte aufweist, wobei die Stützplatte zur, insbesondere starren, Verbindung der Verlegeeinheiten untereinander an den Verlegeeinheiten vorgesehen ist. Bevorzugt ist die Stützplatte insbesondere im oberen Bereich der Verlegeeinheiten angeordnet, bevorzugt parallel und/oder mit Abstand zur horizontalen Messerplatte.

Das erfindungsgemäße Verfahren zum parallelen Einbringen von zwei oder mehreren Leitungen in den Untergrund wird mit einem erfindungsgemäßen Rohr- und/oder Kabelpflugsystem durchgeführt, wobei das Rohr- und/oder Kabelpflugsystem mindestens eine Grabenbildungseinheit zur Erzeugung einer Startgrube und/oder eines Leitgrabens für den Kabelpflug aufweist.

Das erfindungsgemäß Verfahren umfasst die Schritte:
a) Erzeugen einer Startgrube für den Kabelpflug, insbesondere mittels der Grabenbildungseinheit, insbesondere einer Grabenfräse oder einem Bagger,
b) Erzeugen eines Leitgrabens, insbesondere eines Leitgrabens mit konstanter Tiefe, für den Kabelpflug, insbesondere mittels der Grabenbildungseinheit, insbesondere einer Grabenfräse oder einem Bagger,
c) Einführen oder Einbringen des Kabelpflugs auf Verlegetiefe in die Startgrube und/oder den Leitgraben,
d) Gleichzeitiges Einpflügen von zwei oder mehr Leitungen in den Untergrund mittels des Kabelpflugs,
   d1) wobei der Kabelpflug zum Einpflügen der Leitungen durch ein oder mehrere Zugfahrzeuge durch den Untergrund entlang einer vorgesehenen Fahrtrichtung gezogen wird,
   d2) wobei die Zugfahrzeuge beim Ziehen des Kabelpflugs vom Kabelpflug beabstandet sind, und
   d3) wobei der Steuerpilot in der vorgesehenen Fahrtrichtung vor den Verlegeeinheiten am Boden der Startgrube und/oder des Leitgrabens entlanggleitet, wobei die Höhenlage des Kabelpflugs beim Ziehen des Kabelpflugs durch das eine oder die mehreren Zugfahrzeuge im Untergrund mittels des Steuerpiloten auf einem vorgesehenen, insbesondere konstantem, Niveau gehalten wird, insbesondere indem durch den Steuerpiloten eine nach unten gerichtete Bewegung und/oder ein Nach-Unten-Kippen und/oder ein Nach-Vorne-Kippen des Kabelpflugs während des Verlegeprozesses, welches aus der Zugbewegung resultiert, verhindert wird.

Die Vorteile des Verfahrens ergeben sich aus den vorstehenden Erläuterungen zum erfindungsgemäßen Rohr- und/oder Kabelpflugsystem.

Ein wesentlicher Vorteil ergibt sich aus dem Zusammenwirken von Leitgraben und Steuerpilot. Der Steuerpilot gleitet beim Ziehen des Kabelpflugs und damit beim Pflügen auf dem Boden des Leitgrabens entlang und verhindert dadurch beispielsweise ein Abkippen des Kabelpflugs in den Untergrund mir der Folge einer immer größer werdenden Verlegetiefe. Der Steuerpilot sorgt somit im Zusammenspiel mit dem Leitgraben dafür, dass der Kabelpflug beim Einpflügen der Leitungen auf einem vorgesehenen, insbesondere konstanten Niveau verbleibt. Dadurch wird sichergestellt, dass die einzupflügenden Leitungen in vorgesehener, vorzugsweise konstanter Tiefe verlegt werden. Als weiterer Vorteil sorgt der Leitgraben im Zusammenspiel mit dem Steuerpiloten dafür, dass der Kabelpflug in der vorgesehenen Fahrtrichtung bewegt wird und nicht durch beispielsweise ungleichmäßiges Ziehen mehrerer Zugfahrzeuge in eine unerwünschte Richtung gelenkt wird. Dies wird zusätzlich unterstützt, wenn am Steuerpiloten die vorstehend beschriebene Auflageplatte vorgesehen ist, die insbesondere ein seitliches Verkippen des Kabelpflugs verhindert. Des Weiteren sorgt der Leitgraben für eine optimale Bodenverdrängung während des Einpflügens.

Gemäß einer Weiterbildung des erfindungsgemäßen Verfahrens kann vorgesehen sein, dass die Zugfahrzeuge den Kabelpflug mittels je einer auf oder an dem Zugfahrzeug vorgesehenen Seilwinde durch den Untergrund ziehen.

Ferner kann vorgesehen sein, dass das Rohr- und/oder Kabelpflugsystem vertikale und/oder horizontale Vorschneidmesser zum Zerschneiden des Bodens aufweist, wobei die Vorschneidmesser am oder im Bereich des Steuerpiloten und/der dessen Führung angeordnet sind, wobei die Vorschneidmesser beim Ziehen des Kabelpflugs durch das oder die Zugfahrzeuge durch den Untergrund den Boden seitlich der Startgrube und/oder seitlich des Leitgrabens lockern und/oder zerkleinern, insbesondere derart, dass Füllmaterial für die Startgrube und/oder den Leitgraben und/oder die Erdrinnen gebildet wird, welches nach dem Einpflügen der Leitungen zum Füllen von Startgrube und/oder Leitgraben und/oder Erdrinnen verwendet wird oder werden kann.

Das Erzeugen des Leitgrabens hat den Vorteil, dass vorab die Beschaffenheit bzw. Pflügbarkeit des Bodens untersucht werden kann. Ferner hat das Erzeugen des Grabens den Vorteil, dass im Gelände liegende Drainagen oder sonstigen früher verlegten Komponenten noch vor dem Pflügvorgang (beim Vorfräsen oder Vorbaggern) auffindbar sind und deren Verlauf gekennzeichnet werden kann, um Schäden an der Drainage bzw. den Komponenten durch den Kabelpflug zu vermeiden.

Insbesondere kann vorgesehen sein, dass mittels der Zugkraft der Zugfahrzeuge die Schwerter das Erdreich verdrängen und die Grabensohlen glätten, wodurch Hohlräume entstehen, in welche die Leitungen, insbesondere spannungsfrei, eingeführt werden können. Der Steuerpilot und das Schwert der mittleren Verlegeeinheit verlaufen entlang des Leitgrabens, insbesondere ohne weitere Bodenverdrängung. Die Schwerter der beiden äußeren Verlegeeinheiten verdrängen jeweils Bodenmaterial hin zum Graben, so dass der Graben dadurch wieder geschlossen wird. Dies wiederum hat zur Folge, dass lediglich Bodenmaterial an den Außenseiten der Schwerter der beiden äußeren Verlegeeinheiten verdrängt wird, so dass insgesamt nicht mehr Bodenmaterial verdrängt werden muss, als bei einem einzelnen Schwert.

Die Erfindung wird nachstehend auch hinsichtlich weiterer Merkmale und Vorteile anhand der Beschreibung von Ausführungsbeispielen und unter Bezugnahme auf die beiliegenden schematischen Zeichnungen näher erläutert. Es zeigen
- FIG 1: einen Kabelpflug eines ersten Ausführungsbeispiels des erfindungsgemäßen Rohr- und/oder Kabelpflugsystems in einer schematischen Darstellung,
- FIG 2: eine schematische Darstellung der Verlegeeinheiten des Kabelpflugs eines zweiten Ausführungsbeispiels des erfindungsgemäßen Rohr- und/oder Kabelpflugsystems in einer Draufsicht;
- FIG 3: die Verlegeeinheiten nach FIG. 2 in einer schematischen Ansicht von unten;
- FIG 4: die Verlegeeinheiten nach FIG. 2 in einer schematischen Seitenansicht,
- FIG 5: einen Kabelpflug eines dritten Ausführungsbeispiels des erfindungsgemäßen Rohr- und/oder Kabelpflugsystems in einer schematischen Seitenansicht,
- FIG. 6: den Kabelpflug nach FIG. 5 in einer schematischen Ansicht von vorne,
- FIG. 7: einen Kabelpflug eines vierten Ausführungsbeispiels des erfindungsgemäßen Rohr- und/oder Kabelpflugsystems in einer schematischen, dreidimensionalen Darstellung.

Einander entsprechende Teile und Komponenten sind in FIG. 1 bis FIG. 7, auch über die verschiedenen Ausführungsbeispiele hinweg, mit den gleichen Bezugszeichen bezeichnet.

FIG. 1 zeigt einen Kabelpflug 10 eines Ausführungsbeispiels des erfindungsgemäßen Rohr- und/oder Kabelpflugsystems in einer schematischen Darstellung. FIG. 2 bis FIG. 4 zeigen jeweils einen Teil dieses Kabelpflugs 10. Das erfindungsgemäße Rohr- und/oder Kabelpflugsystem ist zum parallelen Einbringen von drei Leitungen 11, wie Rohren oder Kabeln, in den Untergrund vorgesehen.

Das Rohr- und/oder Kabelpflugsystem weist den in FIG. 1 bis FIG. 7 dargestellten Kabelpflug 10 und beispielsweise ein oder zwei oder drei Zugfahrzeuge zum Ziehen des Kabelpflugs 10 durch den Untergrund entlang einer vorgesehenen Fahrtrichtung F auf. Bei den (nicht in den Figuren dargestellten) Zugfahrzeugen handelt es sich um geländegängige Fahrzeuge, welche Seilwindenvorrichtungen zum Ziehen des Kabelpflugs 10 aufweisen. Die Zugfahrzeuge weisen ferner jeweils ein Abstützschild auf.

Der Kabelpflug 10 umfasst drei Verlegeeinheiten 12 und damit eine der Anzahl der zu verlegenden Leitungen 11 entsprechende Anzahl an Verlegeeinheiten 12. Insgesamt sind drei Verlegeeinheiten 12 zum Einbringen von drei Leitungen 11 in den Untergrund vorgesehen, wobei die Verlegeeinheiten 12 nebeneinander angeordnet sind. Die mittlere Verlegeeinheit 12a ist, wie insbesondere in FIG. 2 dargestellt, in der vorgesehenen Fahrtrichtung F abschnittsweise vor den beiden äußeren Verlegeeinheiten 12b angeordnet.

Jede Verlegeeinheit 12 umfasst ein zum Eingriff in den Untergrund geeignetes Schwert 13 zur Bildung einer Erdrinne und eine Leitungsführung 14 zum Einlegen der Leitung 11 in die durch das Schwert 13 gebildete oder bildbare Erdrinne.

Der Kabelpflug 10 weist einen im Untergrund geführten oder führbaren Steuerpiloten 15 auf, wobei der Steuerpilot 15 in der vorgesehenen Fahrtrichtung F vor den Verlegeeinheiten 12 angeordnet ist, und wobei der Steuerpilot 15 die Höhenlage des Kabelpflugs 10 beim Ziehen des Kabelpflugs 10 durch das eine oder die mehreren Zugfahrzeuge im Untergrund auf einem vorgesehenen Niveau hält.

Der in FIG. 1 sowie FIG. 5 bis FIG. 7 dargestellte Steuerpilot 15 ist schlittenartig ausgebildet und in der vorgesehenen Fahrtrichtung F vor der mittleren Verlegeeinheit 12a auf Höhe des Schwerts 13 der mittleren Verlegeeinheit 12a angeordnet.

Der Steuerpilot 15 weist eine Abstützfläche 26 gegen den Untergrund auf, wobei die Abstützfläche 26 eine nach unten gerichtete Bewegung und/oder ein Nach-Unten-Kippen und/oder ein Nach-Vorne-Kippen des Kabelpflugs 10 beim Ziehen des Kabelpflugs 10 durch den Untergrund vermeidet. Hierzu kann der Steuerpilot 15 durch einen Leitgraben, insbesondere einen Leitgraben mit konstanter Tiefe, gezogen werden, wobei die Abstützfläche 26 auf dem Boden des Leitgrabens entlang gleitet. Ein Absinken des Steuerpiloten 15 beim Ziehen des Kabelpflugs 10 ist nicht möglich. Somit verhindert der Steuerpilot 15 eine Höhenveränderung des Kabelpflugs 10 beim Einpflügen. Der Kabelpflug 10 bliebt auf dem vorgesehenen Niveau und die Leitungen werden in der gewünschten, insbesondere konstanten Tiefe verlegt.

Der Steuerpilot 15 ist mittels einer Parallelführung 16 mit der mittleren Verlegeeinheit 12a verbunden, wobei die Elemente der Parallelführung 16 gelenkig am Steuerpilot 15 und der mittleren Verlegeeinheit 12a angebracht sind.

Der Steuerpilot 15 weist ferner einen Tiefenbegrenzer 17 auf, wobei der Tiefenbegrenzer 17 zur Einstellung einer vorgesehenen Höhenlage des Steuerpiloten 15 in Relation zu den Verlegeeinheiten 12 vorgesehen ist. Der Tiefenbegrenzer 17 ist gelenkig an dem Steuerpiloten 15 und der mittlere Verlegeeinheit 12a angebracht. Ist eine gleichbleibende Verlegetiefe der Leitungen gewünscht, wird der Tiefenbegrenzer 17 einmal zu Beginn eingestellt und bleibt anschließend während des Einpflügens unverändert.

Der Tiefenbegrenzer 17 kann in einer (nicht in den Figuren dargestellten) alternativen Ausführungsform einen Hydraulikzylinder zur Anpassung der Höhenlage des Steuerpiloten 15 aufweisen.

Das Rohr- und/oder Kabelpflugsystem umfasst ein oder zwei oder drei oder mehrere (nicht in den Figuren dargestellte) Zugmittel, insbesondere Stahlseile. Der Kabelpflug 10 weist ein oder zwei oder drei oder mehrere Verbindungsmittel 18 (zum Teil nicht in den Figuren dargestellt) zur Verbindung mit den Zugmitteln auf, wobei der Kabelpflug 10 mittels der Zugmittel durch die Zugfahrzeuge ziehbar ist oder gezogen wird.

Jede Leitungsführung 14 ist über eine mechanische Verbindung mit dem zugehörigen Schwert 13 der Verlegeeinheit 12 verbunden, wobei die Leitungsführung 14 als Verlegeschacht ausgebildet ist. Der Verlegeschacht weist einen Einlauftrichter 19 auf, wobei die Öffnung 20 des Einlauftrichters 19 in Richtung der vorgesehenen Fahrtrichtung F orientiert ist.

FIG. 1 bis FIG. 7 zeigen, dass der Kabelpflug 10 eine horizontale Messerplatte 21 zur starren Verbindung der Verlegeeinheiten 12 untereinander aufweist. Die Verlegeeinheiten 12 sind auf der Oberseite 22 der horizontalen Messerplatte 21 angebracht.

Die horizontale Messerplatte 21 weist beispielsweise, wie insbesondere in FIG. 3 dargestellt, einen rechteckigen Abschnitt 23 und einen tannenbaumartigen Abschnitt 24 auf, wobei der tannenbaumartige Abschnitt 24 in der vorgesehenen Fahrtrichtung F vor dem rechteckigen Abschnitt 23 vorgesehen ist. Der tannenbaumartige Abschnitt 24 läuft in der vorgesehenen Fahrtrichtung F spitz zu, wobei die Außenkanten 25 des tannenbaumartigen Abschnitts 24 eine Schneidkante ausbilden, die in FIG. 2 dargestellt ist.

Das Rohr- und/oder Kabelpflugsystem weist ferner mindestens eine (nicht in den Figuren dargestellte) Grabenbildungseinheit, insbesondere eine Grabenfräse und/oder einen Bagger, zur Erzeugung einer Startgrube und/oder eines Leitgrabens für den Kabelpflug auf.

FIG. 5 und FIG. 6 zeigen eine weiteres Ausführungsvariante eines Kabelpflugs 10 eines erfindungsgemäßen Rohr- und/oder Kabelpflugsystems, welches eine Auflageplatte 28 aufweist. Die Auflageplatte 28 ist am Steuerpiloten 15 angeordnet und weist an ihrer Unterseite eine Auflagefläche 30 auf, die zur Auflage auf der Bodenoberfläche seitlich neben der Startgrube und/oder des Leitgrabens vorgesehen ist.

Die Auflageplatte 28 ist an einer in FIG. 7 dargestellten Verbindungsfläche 29 des Steuerpiloten 15 angebracht, wobei die Verbindungsfläche 29 im vorderen Bereich der Oberseite des Steuerpiloten 15 vorgesehen ist.

Die Auflageplatte 28 ist dazu vorgesehen und ausgebildet, ein seitliches Wegkippen des Steuerpiloten 15 und/oder des Kabelpflugs 10 bei ungleichmäßigen Ziehen durch das oder die Zugfahrzeuge zu vermeiden. Ferner hält die Auflageplatte 28 zusätzlich zum Steuerpiloten 15 das Höhenniveau des Kabelpflugs 10 beim Ziehen durch den Untergrund mittels der Zugfahrzeuge konstant.

An der Oberseite der Auflageplatte 28 ist ein Bügel 31 angeordnet, der zur Stabilisierung der Auflageplatte 28 vorgesehen ist.

Die Höhendifferenz zwischen der Auflagefläche 30 der Auflageplatte 28 und der Abstützfläche 26 des Steuerpiloten 15 entspricht der Tiefe der Startgrube und/oder des Leitgrabens.

FIG. 5 bis FIG. 7 zeigen, dass das Rohr- und/oder Kabelpflugsystem eine Stützplatte 27 aufweist, wobei die Stützplatte 27 zur starren Verbindung der Verlegeeinheiten 12 untereinander an den Verlegeeinheiten 12 vorgesehen ist. Die Stützplatte 27 ist im oberen Bereich der Verlegeeinheiten 12 und parallel sowie mit Abstand zur horizontalen Messerplatte 21 angeordnet.

FIG. 5 bis FIG. 7 zeigen ferner, dass das Rohr- und/oder Kabelpflugsystem vertikale und/oder horizontale Vorschneidmesser 32 zum Zerschneiden des Bodens aufweist, wobei die Vorschneidmesser 32 im Bereich des Steuerpiloten 15 angeordnet sind.

Die Vorschneidmesser 32 zerschneiden beim Ziehen des Kabelpflugs 10 durch den Untergrund den Boden seitlich der Startgrube und/oder des Leitgrabens, um den Boden zu lockern und/oder um den Boden derart zu zerkleinern, insbesondere zu zerschneiden, dass Füllmaterial für die Startgrube und/oder den Leitgraben und/oder die Erdrinnen gebildet wird, welches nach dem Einpflügen der Leitungen 11 zum Füllen von Startgrube und/oder Leitgraben und/oder Erdrinnen verwendet wird.

FIG. 5 und FIG. 6 zeigen vertikale Vorschneidmesser 32 an der Auflageplatte 28 des Steuerpiloten 15, wohingegen FIG. 7 Vorschneidmesser 32 an seitlichen Flügeln 33 am Steuerpiloten 15 zeigt. Gemäß dem Ausführungsbeispiel nach FIG 5 und FIG. 6 stehen die vertikalen Vorschneidmesser 32 nach unten aus der Auflagefläche 30 der Auflageplatte 28 hervor. Gemäß dem Ausführungsbeispiel nach FIG 7 stehen die vertikalen Vorschneidmesser 32 an den seitlichen Flügeln 33 des Steuerpiloten 15 nach unten hervor. Die vertikalen Vorschneidmesser 32 sind sowohl gemäß dem Ausführungsbeispiel nach FIG. 5 und FIG. 6 als auch gemäß dem Ausführungsbeispiel nach FIG. 7 zueinander entgegen der vorgesehenen Fahrtrichtung F und nach außen versetzt an der Auflageplatte 28 bzw. an den Flügeln 33 angeordnet.

Ferner sind mehrere übereinander angeordnete, in FIG. 6 dargestellte, horizontale Vorschneidmesser 32 am Kabelpflug 10 angeordnet. Gemäß dem Ausführungsbeispiel nach FIG. 7 sind die horizontalen Vorschneidmesser 32 an der Parallelführung 16 angeordnet.

### Bezugszeichenliste

- 10: Kabelpflug
- 11: Leitung
- 12: Verlegeeinheit
- 12a: mittlere Verlegeeinheit
- 12b: äußere Verlegeeinheit
- 13: Schwert
- 14: Leitungsführung
- 15: Steuerpilot
- 16: Parallelführung
- 17: Tiefenbegrenzer
- 18: Verbindungsmittle
- 19: Einlauftrichter
- 20: Öffnung
- 21: horizontale Messerplatte
- 22: Oberseite
- 23: rechteckiger Abschnitt
- 24: tannenbaumartiger Abschnitt
- 25: Kante
- 26: Abstützfläche
- 27: Stützplatte
- 28: Auflageplatte
- 29: Verbindungsfläche
- 30: Auflagefläche
- 31: Bügel
- 32: Vorschneidmesser
- 33: Flügel

- F: Fahrtrichtung

## Patentansprüche

1. Rohr- und/oder Kabelpflugsystem zum parallelen Einbringen von zwei oder mehreren Leitungen (11) in den Untergrund,
wobei das Rohr- und/oder Kabelpflugsystem einen Kabelpflug (10) und ein oder mehrere Zugfahrzeuge zum Ziehen des Kabelpflugs (10) durch den Untergrund entlang einer vorgesehenen Fahrtrichtung (F) aufweist,
wobei der Kabelpflug (10) zwei oder mehrere Verlegeeinheiten (12) umfasst, wobei jede Verlegeeinheit (12) ein zum Eingriff in den Untergrund geeignetes Schwert (13) zur Bildung einer Erdrinne und eine Leitungsführung (14) zum Einlegen der Leitung (11) in die durch das Schwert (13) gebildete oder bildbare Erdrinne umfasst,
wobei eine Abstützung gegen den Untergrund ausschließlich mittels des Kabelpflugs selbst vorgesehen ist,
wobei der Kabelpflug (10) einen im Untergrund geführten oder führbaren Steuerpiloten (15) aufweist, wobei der Steuerpilot (15) in der vorgesehenen Fahrtrichtung (F) vor den Verlegeeinheiten (12) angeordnet ist (15), und wobei der Steuerpilot (15) dazu ausgebildet ist, die Höhenlage des Kabelpflugs (10) beim Ziehen des Kabelpflugs (10) durch das eine oder die mehreren Zugfahrzeuge im Untergrund auf einem vorgesehenen Niveau zu halten.

2. Rohr- und/oder Kabelpflugsystem nach Anspruch 1,
**dadurch gekennzeichnet, dass**
der Steuerpilot (15) eine Abstützfläche (26) gegen den Untergrund aufweist, wobei die Abstützfläche (26) eine nach unten gerichtete Bewegung und/oder ein Nach-Unten-Kippen und/oder ein Nach-Vorne-Kippen des Kabelpflugs (10) beim Ziehen des Kabelpflugs (10) durch den Untergrund vermeidet.

3. Rohr- und/oder Kabelpflugsystem nach einem der vorhergehenden Ansprüche,
**dadurch gekennzeichnet, dass**
drei Verlegeeinheiten (12) zum Einbringen von drei Leitungen (11) in den Untergrund vorgesehen sind, wobei die Verlegeeinheiten (12) nebeneinander angeordnet sind, wobei die mittlere Verlegeeinheit (12a) in der vorgesehenen Fahrtrichtung (F) zumindest abschnittsweise vor den beiden äußeren Verlegeeinheiten (12b) angeordnet ist, wobei der Steuerpilot (15) in der vorgesehenen Fahrtrichtung vor der mittleren Verlegeeinheit (12a) angeordnet ist.

4. Rohr- und/oder Kabelpflugsystem nach Anspruch 3,
**dadurch gekennzeichnet, dass**
der Steuerpilot (15) mittels wenigstens einer Führung (16) mit der mittleren Verlegeeinheit (12a) verbunden ist.

5. Rohr- und/oder Kabelpflugsystem nach einem der vorhergehenden Ansprüche,
**dadurch gekennzeichnet, dass**
das Rohr- und/oder Kabelpflugsystem eine Auflageplatte (28) aufweist, wobei die Auflageplatte (28) am Steuerpiloten (15) angeordnet ist, und wobei die Auflageplatte (28) an ihrer Unterseite eine Auflagefläche (30) aufweist, die zur Auflage auf der Bodenoberfläche vorgesehen ist.

6. Rohr- und/oder Kabelpflugsystem nach einem der vorhergehenden Ansprüche,
**dadurch gekennzeichnet, dass**
der Steuerpilot (15) einen Tiefenbegrenzer (17) aufweist, wobei der Tiefenbegrenzer (17) zur Einstellung einer vorgesehenen Höhenlage des Steuerpiloten (15) vorgesehen ist.

7. Rohr- und/oder Kabelpflugsystem nach einem der vorhergehenden Ansprüche,
**dadurch gekennzeichnet, dass**
das Rohr- und/oder Kabelpflugsystem wenigstens ein Zugmittel umfasst, und wobei der Kabelpflug (10) wenigstens ein Verbindungsmittel (18) zur Verbindung mit dem oder einem der Zugmittel aufweist, wobei der Kabelpflug (18) mittels des oder der Zugmittel durch das oder die Zugfahrzeuge ziehbar ist oder gezogen wird.

8. Rohr- und/oder Kabelpflugsystem nach einem der vorhergehenden Ansprüche,
**dadurch gekennzeichnet,**
**dass** wenigstens ein Verbindungsmittel (18) an einer oder der mittleren Verlegeeinheit (12a) vorgesehen ist, und/oder
**dass** eine der Anzahl der Verlegeeinheiten entsprechende Anzahl an Verbindungsmitteln vorgesehen ist, wobei an jeder Verlegeeinheit ein Verbindungsmittel vorgesehen ist.

9. Rohr- und/oder Kabelpflugsystem nach einem der vorhergehenden Ansprüche,
**dadurch gekennzeichnet, dass**
jede Leitungsführung (14) über eine mechanische Verbindung mit dem zugehörigen Schwert (13) der Verlegeeinheit (12) verbunden ist, wobei die Leitungsführung (14) als Verlegeschacht ausgebildet ist, wobei der Verlegeschacht einen Einlauftrichter (19) aufweist, wobei eine Öffnung (20) des Einlauftrichters (19) in Richtung der vorgesehenen Fahrtrichtung (F) orientiert ist.

10. Rohr- und/oder Kabelpflugsystem nach einem der vorhergehenden Ansprüche,
**dadurch gekennzeichnet, dass**
der Kabelpflug (10) eine horizontale Messerplatte (21) zur Verbindung der Verlegeeinheiten (12) untereinander aufweist,
wobei die Verlegeeinheiten (12) auf der Oberseite (22) der horizontalen Messerplatte (21) angebracht sind.

11. Rohr- und/oder Kabelpflugsystem nach Anspruch 10,
**dadurch gekennzeichnet, dass**
die horizontale Messerplatte (21) einen rechteckigen Abschnitt (23) und einen tannenbaumartigen Abschnitt (24) aufweist, wobei der tannenbaumartige Abschnitt (24) in der vorgesehenen Fahrtrichtung (F) vor dem rechteckigen Abschnitt (23) vorgesehen ist, und/oder wobei der tannenbaumartige Abschnitt (24) in der vorgesehenen Fahrtrichtung (F) spitz zuläuft, wobei die Außenkanten (25) des tannenbaumartigen Abschnitts (24) eine Schneidkante aufweisen und/oder ausbilden.

12. Rohr- und/oder Kabelpflugsystem nach einem der vorhergehenden Ansprüche,
**dadurch gekennzeichnet, dass**
das Rohr- und/oder Kabelpflugsystem mindestens eine Grabenbildungseinheit zur Erzeugung einer Startgrube und/oder eines Leitgrabens für den Kabelpflug (10) aufweist.

13. Rohr- und/oder Kabelpflugsystem nach einem der vorhergehenden Ansprüche,
**dadurch gekennzeichnet, dass**
das Rohr- und/oder Kabelpflugsystem vertikale und/oder horizontale Vorschneidmesser (32) zum Zerschneiden des Bodens aufweist, wobei die Vorschneidmesser (32) am und/oder im Bereich des Steuerpiloten (15) und/oder der Führung (16) angeordnet sind.

14. Verfahren zum parallelen Einbringen von zwei oder mehreren Leitungen (11) in den Untergrund mit einem Rohr- und/oder Kabelpflugsystem nach einem der vorhergehenden Ansprüche 1 bis 13,
wobei das Rohr- und/oder Kabelpflugsystem mindestens eine Grabenbildungseinheit zur Erzeugung einer Startgrube und/oder eines Leitgrabens für den Kabelpflug (10) aufweist,
wobei das Verfahren die Schritte umfasst:
a) Erzeugen einer Startgrube für den Kabelpflug (10),
b) Erzeugen eines Leitgrabens für den Kabelpflug (10),
c) Einführen oder Einbringen des Kabelpflugs (10) auf Verlegetiefe in die Startgrube und/oder den Leitgraben,
d) Gleichzeitiges Einpflügen von zwei oder mehr Leitungen (11) in den Untergrund mittels des Kabelpflugs (10),
d1) wobei der Kabelpflug (10) zum Einpflügen der Leitungen (11) durch ein oder mehrere Zugfahrzeuge durch den Untergrund entlang einer vorgesehenen Fahrtrichtung (F) gezogen wird,
d2) wobei die Zugfahrzeuge beim Ziehen des Kabelpflugs (10) vom Kabelpflug (10) beabstandet sind, und
d3) wobei der Steuerpilot (15) in der vorgesehenen Fahrtrichtung vor den Verlegeeinheiten (12) am Boden der Startgrube und/oder des Leitgrabens entlanggleitet, wobei die Höhenlage des Kabelpflugs (10) beim Ziehen des Kabelpflugs (10) durch das eine oder die mehreren Zugfahrzeuge im Untergrund mittels des Steuerpiloten (15) auf einem vorgesehenen Niveau gehalten wird.

15. Verfahren nach Anspruch 14,
**dadurch gekennzeichnet, dass**
die Zugfahrzeuge den Kabelpflug (10) mittels je einer auf oder an dem Zugfahrzeug vorgesehenen Seilwinde durch den Untergrund ziehen.

## Claims

1. Pipe and/or cable plough system for parallel insertion of two or more conduits (11) into the subsoil,
wherein the pipe and/or cable plough system comprises a cable plough (10) and one or more towing vehicles for pulling the cable plough (10) through the subsoil along a designated direction of travel (F),
wherein the cable plough (10) comprises two or more laying units (12), wherein each laying unit (12) comprises a sword (13) adapted to engage the subsoil to form an earth trench and a conduit guide (14) for inserting the conduit (11) into the earth trench formed or formable by the sword (13),
whereby support against the ground is provided exclusively by means of the cable plough itself,
wherein the cable plough (10) comprises a control pilot (15) guided or guidable in the subsoil, wherein the control pilot (15) is arranged (15) in front of the laying units (12) in the designated direction of travel (F), and wherein the control pilot (15) is designed to maintain the altitude of the cable plough (10) at a designated level when the cable plough (10) is pulled in the subsoil by the one or more towing vehicles.

2. Pipe and/or cable plough system according to claim 1,
**characterised in that**
the control pilot (15) comprises a support surface (26) against the ground, the support surface (26) avoiding downward movement and/or downward tilting and/or forward tilting of the cable plough (10) when pulling the cable plough (10) through the subsoil.

3. Pipe and/or cable plough system according to any of the preceding claims,
**characterised in that**
three laying units (12) are provided for introducing three conduits (11) into the subsoil, the laying units (12) being arranged next to one another, the central laying unit (12a) being arranged at least in sections in front of the two outer laying units (12b) in the designated direction of travel (F), the control pilot (15) being arranged in front of the central laying unit (12a) in the designated direction of travel.

4. Pipe and/or cable plough system according to claim 3,
**characterised in that**
the control pilot (15) is connected to the central laying unit (12a) by means of at least one guide (16).

5. Pipe and/or cable plough system according to any of the preceding claims,
**characterised in that**
the pipe and/or cable plough system has a support plate (28), wherein the support plate (28) is arranged on the control pilot (15), and wherein the support plate (28) has a support surface (30) on its underside which is provided for support on the ground surface.

6. Pipe and/or cable plough system according to any of the preceding claims,
**characterised in that**
the control pilot (15) comprises a depth limiter (17), the depth limiter (17) being provided for setting a designated altitude of the control pilot (15).

7. Pipe and/or cable plough system according to any of the preceding claims,
**characterised in that**
the pipe and/or cable plough system comprises at least one pulling means, and wherein the cable plough (10) has at least one connecting means (18) for connection to the or one of the pulling means, the cable plough (18) being pullable or pulled by the pulling vehicle(s) by means of the pulling means.

8. Pipe and/or cable plough system according to any of the preceding claims,
**characterised**
**in that** at least one connecting means (18) is provided on one of the or on the central laying unit (12a), and/or
**in that** a number of connecting means corresponding to the number of laying units is provided, with one connecting means being provided on each laying unit.

9. Pipe and/or cable plough system according to any of the preceding claims,
**characterised in that**
each conduit guide (14) is connected to the associated sword (13) of the laying unit (12) via a mechanical connection, the conduit guide (14) being designed as a laying shaft, the laying shaft having an inlet funnel (19), an opening (20) of the inlet funnel (19) being oriented in the direction of the designated direction of travel (F).

10. Pipe and/or cable plough system according to any of the preceding claims,
**characterised in that**
the cable plough (10) has a horizontal blade plate (21) for connecting the laying units (12) to one another,
wherein the laying units (12) are mounted on the upper side (22) of the horizontal blade plate (21).

11. Pipe and/or cable plough system according to claim 10,
**characterised in that**
the horizontal blade plate (21) comprises a rectangular portion (23) and a fir-tree-like portion (24), the fir-tree-like portion (24) being provided in front of the rectangular portion (23) in the designated direction of travel (F), and/or the fir-tree-like portion (24) tapering in the designated direction of travel (F), the outer edges (25) of the fir-tree-like portion (24) having and/or forming a cutting edge.

12. Pipe and/or cable plough system according to any of the preceding claims,
**characterised in that**
the pipe and/or cable plough system has at least one trenching unit for creating a starting pit and/or a guide trench for the cable plough (10).

13. Pipe and/or cable plough system according to any of the preceding claims,
**characterised in that**
the pipe and/or cable plough system comprises vertical and/or horizontal pre-cutting blades (32) for cutting up the ground, the pre-cutting blades (32) being arranged at and/or in the area of the control pilot (15) and/or the guide (16).

14. Method for the parallel insertion of two or more conduits (11) into the subsoil with a pipe and/or cable plough system according to any of the preceding claims 1 to 13,
wherein the pipe and/or cable plough system comprises at least one trenching unit for creating a starting pit and/or a guide trench for the cable plough (10), the method comprising the steps of:
a) Creating a starting pit for the cable plough (10),
b) Creating a guide trench for the cable plough (10),
c) Inserting or driving the cable plough (10) to laying depth into the starting pit and/or the guide trench,
d) Simultaneous ploughing of two or more cables (11) into the subsoil using the cable plough (10),
d1) wherein the cable plough (10) for ploughing in the conduits (11) is pulled through the subsoil along a designated direction of travel (F) by one or more towing vehicles,
d2) wherein the towing vehicles are spaced apart from the cable plough (10) when pulling the cable plough (10), and
d3) wherein the control pilot (15) slides along the bottom of the starting pit and/or the guide trench in the designated direction of travel in front of the laying units (12), wherein the altitude of the cable plough (10) is maintained at a designated level by means of the control pilot (15) when the cable plough (10) is pulled by the one or more towing vehicles in the subsoil.

15. Method according to claim 14,
**characterised in that**
the towing vehicles pull the cable plough (10) through the subsoil by means of a cable winch provided on or at the towing vehicle.

## Revendications

1. Système de labourage de tuyaux et/ou de câbles pour la mise en place parallèle de deux ou plusieurs conduites (11) dans le sous-sol,
dans lequel le système de labourage de tuyaux et/ou à câbles comprend une charrue à câbles (10) et un ou plusieurs véhicules de traction pour tirer la charrue à câbles (10) à travers le sous-sol le long d'une direction de déplacement prévue (F),
dans lequel la charrue à câbles (10) comprend deux ou plusieurs unités de pose (12),
chaque unité de pose (12) comprenant une lame (13) adaptée pour s'engager dans le sous-sol afin de former un sillon de terre et un guide de conduite (14) pour insérer la conduite (11) dans le sillon de terre formé ou pouvant être formé par la lame (13),
un appui contre le sol étant prévu exclusivement au moyen de la charrue à câbles elle-même,
dans lequel la charrue à câble (10) présente un pilote de commande (15) guidé ou pouvant être guidé dans le sous-sol, dans lequel le pilote de commande (15) est disposé devant les unités de pose (12) dans la direction de déplacement (F) prévue, et dans lequel le pilote de commande (15) est conçu pour maintenir la position en hauteur de la charrue à câble (10) à un niveau prévu dans le sous-sol lors de la traction de la charrue à câble (10) par le ou les plusieurs véhicules de traction.

2. Système de labourage de tuyaux et/ou de câbles selon la revendication 1,
**caractérisé en ce que**
le pilote de commande (15) présente une surface d'appui (26) contre le sol, la surface d'appui (26) évitant un mouvement vers le bas et/ou un basculement vers le bas et/ou un basculement vers l'avant de la charrue à câble (10) lors de la traction de la charrue à câble (10) à travers le sol.

3. Système de labourage de tuyaux et/ou de câbles selon l'une quelconque des revendications précédentes,
**caractérisé en ce que**
trois unités de pose (12) sont prévues pour la mise en place de trois conduites (11) dans le sous-sol, les unités de pose (12) étant disposées les unes à côté des autres, l'unité de pose centrale (12a) étant disposée dans le sens de déplacement prévu (F) au moins par sections devant les deux unités de pose extérieures (12b), le pilote de commande (15) étant disposé dans le sens de déplacement prévu devant l'unité de pose centrale (12a).

4. Système de labourage de tuyaux et/ou de câbles selon la revendication 3,
**caractérisé en ce que**
le pilote de commande (15) est relié à l'unité de pose centrale (12a) au moyen d'au moins un guide (16).

5. Système de labourage de tuyaux et/ou de câbles selon l'une des revendications précédentes,
**caractérisé en ce que**
le système de charrue à tuyaux et/ou à câbles présente une plaque d'appui (28), la plaque d'appui (28) étant disposée sur le pilote de commande (15), et la plaque d'appui (28) présentant sur sa face inférieure une surface d'appui (30) qui est prévue pour reposer sur la surface du sol.

6. Système de labourage de tuyaux et/ou de câbles selon l'une quelconque des revendications précédentes,
**caractérisé en ce que**
le pilote de commande (15) présente un limiteur de profondeur (17), le limiteur de profondeur (17) étant prévu pour régler une position en hauteur prévue du pilote de commande (15).

7. Système de labourage de tuyaux et/ou de câbles selon l'une quelconque des revendications précédentes,
**caractérisé en ce que**
le système de charrue à tuyaux et/ou à câbles comprend au moins un moyen de traction, et où la charrue à câbles (10) présente au moins un moyen de liaison (18) pour la liaison avec le ou l'un des moyens de traction, où la charrue à câbles (18) peut être tirée ou est tirée au moyen du ou des moyens de traction par le ou les véhicules de traction.

8. Système de labourage de tuyaux et/ou de câbles selon l'une quelconque des revendications précédentes,
**caractérisé en ce que**
**en ce qu'au** moins un moyen de liaison (18) est prévu sur une ou l'unité de pose centrale (12a), et/ou
**en ce qu'**il est prévu un nombre de moyens de liaison correspondant au nombre d'unités de pose, un moyen de liaison étant prévu sur chaque unité de pose.

9. Système de labourage de tuyaux et/ou de câbles selon l'une quelconque des revendications précédentes,
**caractérisé en ce que**
chaque guide de conduite (14) est relié par une liaison mécanique à la lame (13) correspondante de l'unité de pose (12), le guide de conduite (14) étant conçu comme un puits de pose, le puits de pose présentant un entonnoir d'entrée (19), une ouverture (20) de l'entonnoir d'entrée (19) étant orientée dans la direction du sens de déplacement (F) prévu.

10. Système de labourage de tuyaux et/ou de câbles selon l'une quelconque des revendications précédentes,
**caractérisé en ce que**
la charrue à câbles (10) présente une plaque à couteaux horizontale (21) pour relier les unités de pose (12) entre elles,
dans lequel les unités de pose (12) sont montées sur la face supérieure (22) de la plaque de coupe horizontale (21).

11. Système de labourage de tuyaux et/ou de câbles selon la revendication 10,
**caractérisé en ce que**
la plaque de coupe horizontale (21) comprend une partie rectangulaire (23) et une partie en forme de sapin (24), la partie en forme de sapin (24) étant prévue avant la partie rectangulaire (23) dans la direction de déplacement prévue (F), et/ou la partie en forme de sapin (24) se terminant en pointe dans la direction de déplacement prévue (F), les bords extérieurs (25) de la partie en forme de sapin (24) présentant et/ou formant une arête de coupe.

12. Système de labourage de tuyaux et/ou de câbles selon l'une quelconque des revendications précédentes,
**caractérisé en ce que**
le système de labourage de tuyaux et/ou de câbles présente au moins une unité de formation de tranchée pour générer une fosse de départ et/ou une tranchée de guidage pour la charrue à câbles (10).

13. Système de labourage de tuyaux et/ou de câbles selon l'une des revendications précédentes,
**caractérisé en ce que**
le système de labourage de tuyaux et/ou de câbles présente des lames de prédécoupe (32) verticales et/ou horizontales pour découper le sol, les lames de prédécoupe (32) étant disposées sur et/ou dans la zone du pilote de commande (15) et/ou du guide (16).

14. Procédé d'enfouissement parallèle de deux ou plusieurs conduites (11) dans le sous-sol à l'aide d'un système de labourage de tuyaux et/ou de câbles selon l'une des revendications précédentes 1 à 13,
le système de labourage de tuyaux et/ou de câbles présentant au moins une unité de formation de tranchée pour générer une fosse de départ et/ou une tranchée de guidage pour la charrue à câbles (10),
ledit procédé comprenant les étapes consistant à
a) Création d'une fosse de départ pour la charrue à câble (10),
b) Création d'une tranchée de guidage pour la charrue à câble (10),
c) Introduction ou mise en place de la charrue à câbles (10) à la profondeur de pose dans la fosse de départ et/ou la tranchée de guidage,
d)l' enfouissement simultané de deux ou plusieurs conduites (11) dans le sous-sol au moyen de la charrue à câbles (10),
d1) la charrue à câbles (10) étant tirée par un ou plusieurs véhicules de traction à travers le sous-sol le long d'une direction de déplacement (F) prévue pour l'enfoncement des conduites (11),
d2) les véhicules de traction étant espacés de la charrue à câble (10) lors de la traction de la charrue à câble (10), et
d3) le pilote de commande (15) glissant le long du fond de la fosse de départ et/ou de la tranchée de guidage dans le sens de déplacement prévu devant les unités de pose (12), la position en hauteur de la charrue à câbles (10) étant maintenue à un niveau prévu au moyen du pilote de commande (15) lors de la traction de la charrue à câbles (10) par le ou les véhicules de traction dans le sous-sol.

15. Procédé selon la revendication 14,
**caractérisé en ce que**
les véhicules de traction tirent la charrue à câble (10) à travers le sous-sol au moyen d'un treuil à câble respectif prévu sur ou sur le véhicule de traction.
